# EUROPÄISCHE PATENTSCHRIFT

(11) **EP 1 986 816 B1**
(45) Veröffentlichungstag und Bekanntmachung des Hinweises auf die Patenterteilung: **04.07.2012**
(21) Anmeldenummer: 07703111.0
(22) Anmeldetag: 30.01.2007
(51) Int. Cl.: B24B 33/02, B24B 33/10

(54) **VERFAHREN ZUR ANKOPPLUNG EINES HONWERKZEUGS AN EINE HONSPINDEL, HONSPINDEL, HONWERKZEUG UND HONEINRICHTUNG**
METHOD OF COUPLING A HONING TOOL TO A HONING SPINDLE, HONING SPINDLE, HONING TOOL AND HONING DEVICE
PROCEDE D'ACCOUPLEMENT D'UN OUTIL DE RODAGE SUR UNE BROCHE DE RODAGE, BROCHE DE RODAGE, OUTIL DE RODAGE ET DISPOSITIF DE RODAGE

(30) Priorität: 13.02.2006 DE 102006007704
(43) Veröffentlichungstag der Anmeldung: 05.11.2008
(73) Patentinhaber: KADIA Produktion GmbH + Co., 72622 Nürtingen (DE)
(72) Erfinder: KLEIN, Henning, 70178 Stuttgart (DE); BRANDSTETTER, Jochen, 73230 Kirchheim (DE); KEGLER, Thomas, 72622 Nürtingen (DE)
(74) Vertreter: Patentanwälte Ruff, Wilhelm, Beier, Dauster & Partner
(86) Internationale Anmeldenummer: PCT/EP2007/000755
(87) Internationale Veröffentlichungsnummer: WO 2007/093275

(56) Entgegenhaltungen:
- WO-A-03/103896
- DE-A1- 1 577 408
- DE-A1- 1 920 034
- DE-A1- 2 450 323
- GB-A- 513 649
- JP-A- 3 234 462
- JP-A- 8 216 015
- JP-A- 60 217 059
- JP-A- 2000 190 198
- JP-A- 2004 223 697
- JP-A- 2005 211 995

## Beschreibung

Die Erfindung betrifft ein Verfahren zur Ankopplung eines Honwerkzeugs an eine Honspindel nach den Oberbegriff des Anspruchs 1, eine dazu geeignete Honspindel nach den Oberbegriff des Anspruchs 8 sowie ein dazu geeignetes Honwerkzeug nach den Oberbegriff des Anspruchs 13. Beispiele hierfür sind aus der JP 8 216015 A bekannt.

Honwerkzeuge werden zur präzisen Bearbeitung von vorzugsweise zylindrischen Innen- oder Außenflächen eingesetzt und werden zu diesem Zweck an eine Honspindel angekoppelt, die typischerweise Teil einer Honmaschine ist. Von der Honspindel können Kräfte und Drehmomente auf das Honwerkzeug übertragen werden, um die gewünschte Oberflächenbearbeitung durchzuführen.

Für einen flexiblen Einsatz der Honeinrichtung ist es bekannt, eine Kupplungseinrichtung zwischen der Honspindel und dem Honwerkzeug vorzusehen, die ein Auswechseln des Honwerkzeugs ermöglicht. Dabei ist zu beachten, dass typische Honwerkzeuge an einem der Honspindel abgewandten Ende zumindest einen Schneidstoffkörper aufweisen, der während der Oberflächenbearbeitung mit einer Andruckkraft auf die Oberfläche gepresst wird. Die Andruckkraft wird typischerweise von einer in der Honspindel vorgesehenen Zustellstange auf eine Druckstange im Honwerkzeug und von dort auf den Schneidstoffkörper übertragen. In diesem Fall muss eine kraftübertragende Verbindung zwischen der Zustellstange und der Druckstange ebenfalls lösbar ausgeführt sein, um ein Auswechseln des Honwerkzeugs zu ermöglichen.

Um die bei einem Honvorgang geforderte Präzision der Oberflächenbearbeitung gewährleisten zu können, werden hohe Anforderungen an die lösbare Verbindung zwischen Honspindel und Honwerkzeug gestellt.

Diese Anforderungen beziehen sich insbesondere auf die Rundlauftoleranz des Honwerkzeugs gegenüber einer Honspindelmittelachse. Um eine hohe Rundlauftoleranz sicherzustellen, ist es bekannt, die Honspindel endseitig mit einer zylindrischen, präzisionsgeschliffenen Oberfläche auszuführen und ein Spannfutter mit einer korrespondierenden Bohrung vorzusehen, die in der Art einer Steckverbindung miteinander verbunden werden können. Um eine zuverlässige Steckverbindung zu gewährleisten, kann eine Innenwandung der Bohrung im Spannfutter mittels einer im Spannfutter integrierten hydrostatischen Spanneinrichtung deformiert werden, so dass das Honwerkzeug zentriert an der Honspindel festgelegt werden kann. Eine Kopplung der Druckstange mit der Honspindel wird bei einem bekannten Honwerkzeug durch einen Bajonettverschluss verwirklicht. Zur Ankopplung des Honwerkzeugs muss zunächst der Bajonettverschluss der Druckstange manuell von einem Bediener verriegelt werden, anschließend kann das Honwerkzeug durch Betätigen der hydrostatischen Spanneinrichtung an der Honspindel festgelegt werden.

Eine Aufgabe der Erfindung besteht darin, ein verbessertes Verfahren zur Ankopplung eines Honwerkzeugs an eine Honspindel zu schaffen. Insbesondere soll eine Automatisierung des Werkzeugwechsels ermöglicht werden. Weitere Aufgaben der Erfindung bestehen in der Schaffung einer verbesserten Honspindel und eines verbesserten Honwerkzeugs, die insbesondere die Anwendung des Verfahrens ermöglichen.

Diese und andere Aufgaben werden durch ein Verfahren mit den Merkmalen von Anspruch 1, eine Honspindel mit den Merkmalen von Anspruch 8 sowie ein Honwerkzeug mit den Merkmalen von Anspruch 13 gelöst. Vorteilhafte Weiterbildungen sind in den abhängigen Ansprüchen angegeben. Der Wortlaut sämtlichen Ansprüche wird durch Bezugnahme zum Inhalt der Beschreibung gemacht.

Gemäß einem ersten Aspekt der Erfindung ist ein Verfahren zur Ankopplung eines Honwerkzeugs an eine Honspindel vorgesehen, das folgende Schritte aufweist: Einsetzen des Honwerkzeugs in die Honspindel in eine Fügeposition, bei der eine Honwerkzeugmittelachse koaxial zur Honspindelmittelachse ausgerichtet ist; Arretieren des Honwerkzeugs an der Honspindel durch eine Betätigung einer der Honspindel zugeordneten Stelleinrichtung. Das Einsetzen des Honwerkzeugs in die Honspindel erfolgt zumindest in der Endphase der Einsetzbewegung normalerweise durch eine translatorische Bewegung parallel zur Honspindelmittelachse, bis die Funktionsposition erreicht ist.

Entscheidend bei der Durchführung des Verfahrens ist die Betätigung einer Stelleinrichtung, die der Honspindel zugeordnet ist, zur Arretierung des Honwerkzeugs. Die Stelleinrichtung tritt mit Kupplungsstrukturen des Honwerkzeugs und der Honspindel in einer Weise in Wechselwirkung, dass am Ende des Ankopplungsvorgangs eine präzise und stabile Ankopplung des Honwerkzeugs koaxial zur Honspindel gewährleistet ist. In Anbetracht des Umstands, dass jeweils das Honwerkzeug gewechselt wird, kann die Zuordnung der Kupplungseinrichtung zur Stelleinrichtung der Honspindel zu einer kostengünstigeren Gestaltung der Werkzeugspannung führen, da am Honwerkzeug eine teure Stelleinrichtung vermieden wird, ohne Abstriche bei der Präzision der Ankopplung des Honwerkzeugs an die Honspindel in Kauf nehmen zu müssen.

Bevorzugt kann die Betätigung der Stelleinrichtung über eine Maschinensteuerung einer Honmaschine, der die Honspindel typischerweise zugeordnet ist, automatisch vorgenommen werden. Zudem wird durch die Zuordnung der Stelleinrichtung zur Honspindel eine Bereitstellung von Fremdkräften, beispielsweise in Form elektrischer oder hydraulischer Energie, zur Betätigung der Stelleinrichtung erleichtert, da derartige Fremdkräfte ohnehin für den Betrieb der Honmaschine zur Verfügung stehen. Das Honwerkzeug kann manuell von einem Benutzer oder automatisiert von einer Handhabungseinrichtung in die Fügeposition gebracht werden. Der weitere Fügevorgang zur Arretierung des Honwerkzeugs an der Honspindel kann manuell oder automatisiert ausgelöst und/oder durchgeführt werden.

In Ausgestaltung der Erfindung ist vorgesehen, dass die Stelleinrichtung längs der Honspindelmittelachse bewegt wird. Bei der Honspindel handelt es sich typischerweise um eine schlanke, säulenartige Struktur. Durch eine Gestaltung der Stelleinrichtung in der Art, dass die Stellbewegung längs der Honspindelmittelachse vorgenommen wird, kann gewährleistet werden, dass sich ein Querschnitt der säulenartigen Honspindel in einer Querschnittsebene orthogonal zur Honspindelmittelachse durch die Integration der Stelleinrichtung nicht verändert. Damit wird durch eine in Längsrichtung, insbesondere parallel zur Honspindelmittelachse bewegbare Stelleinrichtung eine automatisierbare und dennoch schlanke Gestaltung von Kupplungsstrukturen des Honwerkzeugs und der Honspindel ermöglicht.

Erfindungsgemäß ist vorgesehen, dass die Arretierung des Honwerkzeugs an die Honspindel und die Ankopplung der Zustellstange an die Druckstange durch eine einzige Arbeitsbewegung der Zustellstange in Richtung des Honwerkzeugs bewirkt wird. Mit der Arbeitsbewegung der Zustellstange erfolgt auch die Stellbewegung der Stelleinrichtung. Die Translationsbewegung der Stelleinrichtung wird durch die Bewegung der Zustellstange bewirkt. Beispielsweise kann ein der Stelleinrichtung zugeordneter Energiespeicher, der für die Stellbewegung in Richtung des Honwerkzeugs vorgespannt ist, durch die Bewegung der Zustellstange in Richtung des Honwerkzeugs freigegeben werden und somit die Ankopplung des Honwerkzeugs an die Honspindel ermöglichen. Besonders bevorzugt findet die Stellbewegung der Stelleinrichtung wie auch die Bewegung der Zustellstange in Richtung des Honwerkzeugs statt. Dadurch lässt sich eine besonders vorteilhafte Gestaltung der Honspindel erreichen, da die Bewegungsrichtungen der Zustellstange und der Stelleinrichtung ähnlich oder identisch sind und keine Umlenkung von Bewegungen stattfinden muss, um eine zumindest abschnittsweise Kopplung einzelner Bewegungen zu gewährleisten. Durch die Stellbewegung der Stelleinrichtung kann zumindest eine Riegeleinrichtung für eine formschlüssige Verbindung des Honwerkzeugs mit der Honspindel betätigt werden. Die Riegeleinrichtung kann insbesondere für die Ausübung einer Kraft auf das Honwerkzeug gestaltet sein, die in Richtung der Honspindel gerichtet ist, um eine besonders feste und zuverlässige Ankopplung des Honwerkzeugs sicherzustellen. Bevorzugt ist die Riegeleinrichtung für eine formschlüssige Ankopplung des Honwerkzeugs an die Honspindel vorgesehen.

In weiterer Ausgestaltung der Erfindung ist vorgesehen, dass bei der Arretierung des Honwerkzeugs an der Honspindel eine Verriegelung einer Zustellstange der Honspindel an eine Druckstange des Honwerkzeugs vorgenommen wird. Die Verriegelung der Druckstange an die Zustellstange kann zeitgleich mit der Stellbewegung der Stelleinrichtung stattfinden oder auch zeitlich vor- oder nachgelagert sein. Bevorzugt kann die Verriegelung automatisch oder automatisierbar sein, so dass kein Zutun eines Bedieners notwendig ist, um das Honwerkzeug anzukoppeln. Damit kann ein vollständig automatisierter Ablauf der An- und Abkopplung von Honwerkzeugen an die Honspindel verwirklicht werden, wodurch sich eine größere Wirtschaftlichkeit für eine damit ausgerüstete Honmaschine verwirklichen lässt.

Erfindungsgemäß ist vorgesehen, dass für die Ankopplung der Zustellstange an die Druckstange ausschließlich eine Translationsbewegung der Zustellstange in Richtung der Druckstange ausreicht, ohne dass eine Relativverdrehung zwischen Zustellstange und Druckstange zur Herstellung der kraftübertragenden Kopplung nötig ist. Dadurch wird eine Automatisierung der Ankopplung vereinfacht.

Durch die Ankopplung der Zustellstange an die Druckstange wird eine spielfreie, auf Zug und Druck beanspruchbare Verkupplung dieser Teile geschaffen, so dass auch bei den für Honbearbeitungen charakteristischen axial oszillierenden Bewegungen der Honwerkzeuge jederzeit eine hochpräzise Steuerung der Honbearbeitung, insbesondere der Position der Honleisten und/oder der Anpresskraft der Honleisten an die zu bearbeitende Oberfläche, möglich ist.

In weiterer Ausgestaltung der Erfindung ist vorgesehen, dass bei einem Auftreffen der Zustellstange auf die Druckstange eine Bewegung einer Kupplungshülse relativ zur Zustellstange stattfindet, durch die zumindest ein Kupplungskörper, insbesondere in radialer Richtung, kraftübertragend an der Druckstange verriegelt wird. Die Kupplungshülse und/oder die Zustellstange kann mit zumindest einer Steuerfläche versehen sein, die durch die Relativbewegung zwischen Kupplungshülse und Zustellstange eine Bewegung eines Kupplungskörpers hervorruft, der seinerseits für eine formschlüssige Kopplung der Druckstange mit der Zustellstange vorgesehen ist. Der Kupplungskörper kann dabei vorzugsweise in einen hinterschnittenen Bereich, insbesondere eine Ausnehmung, an der Druckstange und/oder an der Zustellstange eingreifen. Bevorzugt sind der zumindest eine Kupplungskörper und die korrespondierende Ausnehmung derart gestaltet, dass eine Selbsthemmung der formschlüssigen Verbindung vorliegt. Bei einem Anstieg der über den Kupplungskörper und die Ausnehmung zu übertragenden Kräfte findet auch ein Anstieg der Verriegelungskräfte statt, so dass sich die Verbindung zwischen Kupplungskörper und Ausnehmung selbsttätig festzieht.

In weiterer Ausgestaltung der Erfindung ist vorgesehen, dass die Relativbewegung der Kupplungshülse von einem Energiespeicher bewirkt wird, der durch eine Bewegung der Zustellstange relativ zur Stelleinrichtung freigegeben wird. Damit kann ein einfacher Aufbau der Kupplungsstruktur zwischen Zustellstange und Druckstange verwirklicht werden, der eine zuverlässige Verriegelung bzw. bei entgegengesetzter Bewegung der Zustellstange auch eine zuverlässige Entriegelung der Kupplungsstruktur sicherstellt. Als Energiespeicher kann vorzugsweise eine Schraubenfeder eingesetzt werden, die eine Speicherung eines zur Verund Entriegelung ausreichenden Energiebetrags in einem kleinen, zylindrischen Volumenabschnitt, der vorteilhaft zwischen Zustellstange und Kupplungshülse vorgesehen werden kann, ermöglicht.

In weiterer Ausgestaltung der Erfindung ist vorgesehen, dass beim Ankoppeln der Zustellstange an die Druckstange eine abgedichtete, kommunizierende Verbindung zwischen Fluidkanälen der Zustellstange und der Druckstange hergestellt wird. Durch einen von der Honmaschine mit einem oder mehreren gasförmigen und/oder flüssigen Fluiden, insbesondere Honöl, versorgten Fluidkanal, der sich auch längs der Honspindel und des Honwerkzeugs erstreckt und typischerweise im Bereich der Honleisten in die Umgebung mündet, kann eine vorteilhafte Versorgung der Honleisten mit einem Kühl- und/oder Schmiermittel gewährleistet werden.

Gemäß einem weiteren Aspekt der Erfindung weist eine Honspindel einen Schaft zur Übertragung von Kräften und Drehmomenten auf einen Werkzeugkörper eines Honwerkzeugs auf. Dem Schaft ist eine Zustellstange zugeordnet, die für eine Bereitstellung einer Bearbeitungskraft auf eine Druckstange des Honwerkzeugs vorgesehen ist. Weiterhin ist endseitig am Schaft eine Werkzeugaufnahme vorgesehen, die für eine lösbare Ankopplung des Honwerkzeugs gestaltet ist, wobei der Werkzeugaufnahme zumindest eine Stelleinrichtung zugeordnet ist, die für eine Festlegung des Werkzeugkörpers am Schaft ausgebildet ist. Eine insbesondere automatisierbare Festlegung des Werkzeugkörpers des Honwerkzeugs am Schaft mittels einer dem Schaft zugeordneten Stelleinrichtung ermöglicht eine vorteilhafte Auswechslung von Honwerkzeugen, da alle die Ankopplung des Honwerkzeugs betreffenden Abläufe durch Manipulationen an der oder in der Honspindel vorgenommen werden können und keine Synchronisation mit einer externen Betätigungseinrichtung notwendig ist, wie sie bei einer Ausübung von Stellbewegungen am Honwerkzeug notwendig wären. Damit lässt sich eine vorteilhafte Synchronisierung und Integrierung des Ankopplungs- oder Abkopplungsvorgangs mit den weiteren, im Rahmen einer Honbearbeitung auftretenden Prozessschritten verwirklichen.

In weiterer Ausgestaltung der Erfindung ist vorgesehen, dass die Werkzeugaufnahme zumindest eine, zumindest abschnittsweise kegelförmig gestaltete Ausnehmung zur Aufnahme eines korrespondierend geformten Kupplungsabschnitts des Honwerkzeugs aufweist. Damit kann eine hochpräzise und kostengünstig zu fertigende Kupplungsstruktur zwischen Honwerkzeug und Honspindel verwirklicht werden. Insbesondere kann die Werkzeugaufnahme der Honspindel für die Aufnahme eines als Hohlschaftkegel (HSK) geformten Kupplungsabschnitts des Honwerkzeugs gestaltet sein. Die kegelförmigen Kupplungsstrukturen an Honspindel und Honwerkzeug können weitgehend selbstzentrierend gestaltet sein, so dass bereits durch das Einstecken des Honwerkzeugs in die Ausnehmung der Honspindel eine Vorzentrierung mit weitgehend oder vollständig koaxialer Ausrichtung von Honspindelmittelachse und Honwerkzeugmittelachse und gegebenenfalls auch eine Vorfixierung des Honwerkzeugs verwirklicht werden kann.

In weiterer Ausgestaltung der Erfindung ist vorgesehen, dass die Stelleinrichtung für eine Auslenkung zumindest eines der Werkzeugaufnahme zugeordneten Riegelelements vorgesehen ist, das für eine Arretierung des Werkzeugkörpers am Schaft gestaltet ist. Mit Hilfe des Riegelelements kann eine formschlüssige Verbindung zwischen dem Honwerkzeug und der Honspindel geschaffen werden. Dazu wird das Riegelelement von der Stelleinrichtung aus einer Ruhestellung in eine Verriegelungsstellung ausgelenkt, in der es in das Honwerkzeug, insbesondere in eine hinterschnittene Ausnehmung des Honwerkzeugs, eingreift. Zu diesem Zweck kann die Stelleinrichtung mittels einer Translationsbewegung in Richtung des Honwerkzeugs die gewünschte Verriegelung herbeiführen, eine Aufhebung der Verrieglung zur Abkopplung des Honwerkzeugs erfolgt durch eine entgegengesetzte Stellbewegung der Stelleinrichtung.

In weiterer Ausgestaltung der Erfindung ist vorgesehen, dass sich das Riegelelement zumindest im Wesentlichen längs der Honspindelmittelachse erstreckt und jeweils endseitig angeordnete Vorsprünge zur formschlüssigen Verriegelung am Schaft und/oder am Honwerkzeug aufweist, wobei die Vorsprünge insbesondere paddelförmig gestaltet sind. Durch eine Erstreckung des Riegelelements längs der Honspindelmittelachse kann eine besonders schlanke Gestaltung der Honspindel erreicht werden. Die endseitigen Vorsprünge des Riegelelements erlauben die gewünschte formschlüssige Ankopplung des Werkzeugkörpers, wobei die dem Werkzeugkörper zugewandten Vorsprünge mit Schrägflächen versehen sein können, die bei einer durch die Stelleinrichtung hervorgerufenen Riegelbewegung, die im Wesentlichen in radialer, also orthogonaler Richtung zur Honspindelmittelachse stattfinden kann, eine axiale Bewegung des Honwerkzeugs in Richtung der Honspindel bewirken können. Somit wird die Zentrierungswirkung der kegelförmigen Kupplungsstrukturen an Honwerkzeug und Honspindel verstärkt und der Reibschluss der kegelförmigen Kupplungsstrukturen vergrößert.

Gemäß einem weiteren Aspekt der Erfindung weist ein Honwerkzeug zur Durchführung eines Honvorgangs an einem Werkstück einen Werkzeugkörper und zumindest einem relativ zum Werkzeugkörper beweglich angebrachten Schneidstoffkörper sowie eine Druckstange auf, die zur Ansteuerung der Honleiste längs einer Mittelachse des Werkzeugkörpers bewegbar ist und die mit einer Kupplungseinrichtung für eine lösbare, kraftübertragende Verbindung mit einer Zustellstange einer Honspindel versehen ist. Der Werkzeugkörper weist an seinem dem Schneidstoffkörper abgewandten Endbereich einen zumindest abschnittsweise kegelstumpfförmigen Kupplungsabschnitt zur Ankopplung an eine korrespondierend geformte Werkzeugaufnahme der Honspindel auf. Ein derartiges Honwerkzeug ist im Vergleich zu herkömmlichen Honwerkzeugen in gleicher oder verbesserter Präzision kostengünstiger herzustellen, da lediglich starre Kupplungsstrukturen für den Werkzeugkörper und die Druckstange vorgesehen werden müssen. Zudem ist ein derartiges Honwerkzeug automatisiert auswechselbar, was die Gestaltung eines Honverfahrens maßgeblich verbessert, da ein schneller und sicherer Honwerkzeugwechsel vorgenommen werden kann, ohne auf einen Bediener angewiesen zu sein. Dies ist insbesondere in der Massenfertigung von Bedeutung, da in der Honmaschine ein Magazin mit mehreren Honwerkzeugen vorgesehen werden kann, auf die beispielsweise bei Verschleiß des in Benutzung befindlichen Honwerkzeugs ohne Weiteres zugegriffen werden kann.

In weiterer Ausgestaltung der Erfindung ist vorgesehen, dass der abschnittsweise kegelförmige Kupplungsabschnitt als Hohlschaftkegel ausgeführt ist. Mit einem Hohlschaftkegel wird eine hochpräzise Werkzeugschnittstelle zur Verfügung gestellt, die beispielsweise aus dem Bereich der Fräswerkzeuge grundsätzlich bekannt ist und daher mit etablierten Fertigungsprozessen kostengünstig hergestellt werden kann. In die Gestaltung des Hohlschaftkegels ist ein erheblicher Erfahrungsschatz eingeflossen, der zumindest teilweise für die spezifischen Belange des Honverfahrens übernommen werden kann.

Weitere Vorteile und Merkmale der Erfindung ergeben sich aus den Ansprüchen sowie aus der nachfolgenden Beschreibung eines bevorzugten Ausführungsbeispiels, das anhand der Zeichnungen dargestellt ist. Dabei zeigt:
- Fig. 1: eine Schnittdarstellung einer Ausführungsform einer erfindungsgemäßen Honspindel mit einer kegelabschnittsförmigen Werkzeugaufnahme für ein Honwerkzeug,
- Fig. 2: eine Schnittdarstellung eines Honwerkzeugs mit einer an die Honspindel gemäß Fig. 1 angepassten, kegelabschnittsförmigen Kupplungsstruktur,
- Fig.3: die Honspindel gemäß der Fig. 1 und das Honwerkzeug gemäß der Fig. 2 in einer jeweils hälftigen Schnittdarstellung für eine erste und eine zweite Ankopplungsphase,
- Fig.4: die Honspindel gemäß der Fig. 1 und das Honwerkzeug gemäß der Fig. 2 in einer jeweils hälftigen Schnittdarstellung für die zweite und eine dritte Ankopplungsphase,
- Fig.5: die Honspindel gemäß der Fig. 1 und das Honwerkzeug gemäß der Fig. 2 in einer vollständig gekoppelten Konfiguration,
- Fig. 6: eine zweite Ausführungsform einer Honspindel und eines daran angekoppelten Honwerkzeugs mit einem Bajonettverschluss zwischen Zustellstange und Druckstange.

Eine in der Fig. 1 in einer Ruhestellung dargestellte Honspindel 1 weist einen rohrförmigen, hohlzylindrischen Schaft 3 auf, der mit einer nicht dargestellten Antriebseinrichtung einer Honmaschine gekoppelt werden kann, um Kräfte und Drehmomente und somit translatorische und rotatorische Bewegungen auf ein Honwerkzeug zu übertragen. Am unteren Ende der Honspindel 1 gemäß der Fig. 1 ist eine Werkzeugaufnahme 4 vorgesehen, die für eine Ankopplung eines in den Fig. 2 bis 5 näher dargestellten Honwerkzeugs 2 vorgesehen ist.

In einer Honspindelbohrung 25, die konzentrisch zu einer Honspindelmittelachse 23 im Schaft 3 angeordnet ist, sind eine zylindrisch geformte Zustellstange 5 und ein die Zustellstange 5 hülsenförmig umgreifendes Steuerrohr 6 angeordnet. Die Zustellstange 5 und das Steuerrohr 6, das als Stelleinrichtung oder als Teil einer Steuereinrichtung dient, sind relativ zueinander bewegbar gegenüber dem Schaft 3 ausgeführt und können längs der Honspindelmittelachse 23 verschoben werden. Dem Steuerrohr 6 ist in einem nicht dargestellten Bereich des Schafts 3 ein als Schraubenfeder ausgeführter Energiespeicher zugeordnet, der in der dargestellten Ruhestellung vorgespannt ist und eine Kraft auf das Steuerrohr 6 in Richtung der Werkzeugaufnahme 4 ausübt.

Im Bereich der Werkzeugaufnahme 4 ist eine als Kegelaufnahme 9 ausgeführte kegelstumpfförmige Ausnehmung im Schaft 3 vorgesehen, die in Richtung einer Stirnfläche 26 des Schafts 3 aufgeweitet ist und an die sich in Richtung der Honspindelbohrung 25 mehrere, jeweils umlaufend ausgeführte Vorsprünge anschließen, die eine Federnut 27 und eine Riegelnut 28 begrenzen. Die Stirnfläche 26 und die Kegelaufnahme 9 sind mit einer präzise hergestellten Oberfläche ausgeführt, die möglichst exakt orthogonal bzw. konzentrisch zur Honspindelmittelachse 23 ausgerichtet sind und die für die rundlaufgenaue Ankopplung des Honwerkzeugs 2 ausgebildet sind. Ein Kegelwinkel sowie ein mittlerer Kegeldurchmesser bestimmen sich vorzugsweise nach der DIN 69063, die die Aufnahmegeometrie für Hohlschaftkegel nach DIN 69893 festlegt.

Das Steuerrohr 6 und die Kegelaufnahme 9 sowie die Federnut 27 und die Riegelnut 28 begrenzen einen profilierten Ringraum, in dem zirkular umlaufend mit einer Winkelteilung von 60 Grad sechs Riegelelemente in Form von Kupplungshaken 8 aufgenommen sind. Die Kupplungshaken 8 erstrecken sich in der Ruhestellung gemäß der Fig. 1 zumindest nahezu parallel zur Honspindelmittelachse 23 und weisen jeweils endseitige Vorsprünge 30, 31 auf, die jeweils in der Art einer Paddelfläche für ein Bootspaddel geformt sind. Die sechs zirkular angeordneten Kupplungshaken 8 werden von einem umlaufenden Federring 16 radial nach innen gegen das Steuerrohr 6 gepresst und sind mit den der Werkzeugaufnahme 4 abgewandten Vorsprüngen 30 formschlüssig bewegbar in der Riegelnut 28 aufgenommen. An dem der Werkzeugaufnahme 4 zugewandten Endbereich weisen die Kupplungshaken einen Vorsprung 31 auf, der mit einer nach innen weisenden Schrägfläche 33 sowie mit einer nach außen weisenden Schrägfläche 32 versehen ist. Die nach innen weisende Schrägfläche 33 ist für eine Wirkverbindung mit einer konisch geformten Steuerfläche 34 des Steuerrohrs 6 gestaltet und ermöglicht bei einer Translationsbewegung des Steuerrohrs 6 in Richtung der Werkzeugaufnahme eine radial auswärts gerichtete Schwenkbewegung der nach unten abragenden, freien Enden 31 der Kupplungshaken 8. Die nach außen gerichteten Schrägflächen 32 sind für eine nachstehend näher beschriebene Wechselwirkung mit einer Schrägfläche 45 des Honwerkzeugs 2 vorgesehen, um dieses in die Werkzeugaufnahme hinein zu ziehen.

Die Zustellstange 5 ist zweiteilig aufgebaut und hat einen antriebsseitigen oberen Teil und einen mit dem oberen Teil verschraubten unteren Teil, der an seinem Endbereich in der Werkzeugaufnahme 4 eine zweistufige zylindrische Verdickung aufweist, wobei eine in der Verdickung vorgesehene Bohrung eine Druckstangenaufnahme 10 bildet. An die Druckstangenaufnahme 10 schließt sich eine als Fluidkanal ausgeführte Fluidbohrung 35 an, die sich längs der gesamten Länge der Zustellstange 5 erstreckt und für eine Versorgung der Druckstange 19 mit einem Fluid, insbesondere mit einem Honöl, vorgesehen ist. An einer Stirnfläche der Druckstangenaufnahme 10 ist eine umlaufende Dichtnut 36 zur Aufnahme einer als O-Ring ausgeführten Kupplungsdichtung 12 vorgesehen. Die Verdickung wird von einer Kupplungshülse 14 umschlossen, die relativbeweglich zur Zustellstange 5 angeordnet ist, wobei durch die zweistufige Gestaltung der Verdickung eine ringförmige Stirnfläche zur Verfügung steht, die als Auflagefläche für eine Kupplungsfeder 11 vorgesehen ist. Die Kupplungsfeder 11 ist in der dargestellten Ruhestellung der Honspindel 1 durch die Einwirkung des Steuerrohrs 6 vorgespannt und stützt sich an einer Innenfläche der Kupplungshülse 14 ab. In einem Endbereich der Druckstangenaufnahme ist eine Querbohrung orthogonal zur Honspindelmittelachse 23 angebracht, in die jeweils ein als Kupplungskugel 13 ausgeführter Kupplungskörper eingesetzt ist. Um ein Herausfallen der Kupplungskugeln 13 zu verhindern, ist die Querbohrung jeweils an einer Innenfläche der Druckstangenaufnahme 10 mit einer den Bohrungsdurchmesser reduzierenden Einprägung versehen. In radialer Richtung nach außen werden die Kupplungskugeln 13 durch die Kupplungshülse 14 in ihrer Bewegung begrenzt und liegen auf nach radial nach innen gewandten Steuerflächen 15 der Kupplungshülse 14 auf, die jeweils einen spitzen Winkel mit der Honspindelmittelachse 23 einschließen. Damit kann bei einer translatorischen Relativbewegung der Kupplungshülse 14 gegenüber der Zustellstange 5 eine translatorische, gegensinnige Bewegung der Kupplungskugeln 13 in Querrichtung zur Honspindelmittelachse 23 hervorgerufen werden.

Das in der Fig. 2 ebenfalls in einer Ruhestellung dargestellte Honwerkzeug 2 weist einen im Wesentlichen rotationssymmetrisch gestalteten Werkzeugkörper 17 auf. Am unteren Ende des Werkzeugkörpers 17 gemäß der Fig. 2 ist ein schlanker, auswechselbarer Arbeitsschaft vorgesehen, an dem zumindest ein als Honleiste 22 ausgeführter Schneidstoffkörper angebracht ist. An einem oberen, verdickten Endbereich des Werkzeugkörpers 17 ist ein als Hohlschaftkegel 18 ausgeführter, kegelstumpfförmiger Kupplungsabschnitt vorgesehen. Der Hohlschaftkegel 18, der insbesondere nach DIN 69893 gestaltet sein kann, ist mit einer im wesentlichen zylindrisch ausgeführten Kupplungsbohrung 37 versehen, die in eine Druckstangenbohrung 38 kleineren Durchmessers mündet. In der Druckstangenbohrung 38 ist eine im Wesentlichen zylindrische Druckstange 19 verschiebbar aufgenommen, die in einem der Honleiste 22 benachbarten Endbereich mit einer Schrägfläche 39 versehen ist, so dass durch eine Translationsbewegung der Druckstange 19 längs einer Honwerkzeugmittelachse 24 eine radiale Stellbewegung der Honleiste 22 bewirkt werden kann. Die Druckstange 19 ist mit einem längs der Honwerkzeugmittelachse 24 erstreckten Fluidkanal 47 versehen, der eine Versorgung der Honleiste 22 beispielsweise mit Honöl sicherstellen kann. In einem dem Hohlschaftkegel 18 zugewandten Endbereich weist die Druckstange 19 einen Kupplungsbund 20 auf, der in axialer Richtung in eine Kupplungsnut 21 übergeht. Unterhalb der Kupplungsnut 21 ist eine mittels Sprengring 40 axial gesicherte Federglocke 41 vorgesehen, die eine als Schraubenfeder ausgeführte Rückstellfeder 42 hülsenförmig umgreift. Die Rückstellfeder 42 ist in der Ruhestellung gemäß der Fig. 2 entspannt und kann durch Aufbringung einer in Richtung der Honleiste 22 gerichteten Druckkraft auf die Druckstange 19 gespannt werden, so dass sie bei Reduzierung der Druckkraft die Zustellkraft auf die Honleiste 22 verringert.

Im Bereich der kegelstumpfförmigen Außenfläche 43 des Hohlschaftkegels 18 ist in der Kupplungsbohrung 37 eine umlaufende Rastnut 44 eingestochen, die eine der oberen Stirnfläche 46 des Werkzeugkörpers 17 benachbarte konusabschnittsförmige Schrägfläche 45 aufweist, die für einen formschlüssigen Eingriff der Schrägflächen 33 der Kupplungshaken 8 gestaltet ist.

Ein Ankopplungsvorgang des Honwerkzeugs 2 an die Honspindel 1 erfolgt in mehreren, nachfolgend dargestellten Ankopplungsphasen, die kontinuierlich ineinander übergehen, aus Gründen der Übersichtlichkeit jedoch jeweils schrittartig dargestellt sind. Die Figuren 3 und 4 zeigen jeweils als Halbschnitte zwei unterschiedliche, zeitlich hintereinander liegende Ankopplungsphasen. Dabei ist die in der Fig. 3 als spätere, im linken Halbschnitt dargestellte Ankopplungsphase identisch mit der Darstellung der Ankopplungsphase gemäß dem rechten Halbschnitt der Fig. 4. Das heißt, die jeweils spätere Ankopplungsphase ist im jeweils linken Halbschnitt dargestellt.

Der Ankopplungsvorgang beginnt, indem das Honwerkzeug 2 mit seinem als Hohlschaftkegel 18 ausgeführten Kupplungsabschnitt in die kegelstumpfförmige Werkzeugaufnahme 4 der Honspindel 1 manuell oder mit Hilfe einer geeigneten Handhabungsvorrichtung eingesetzt wird. Dabei kann zumindest in der Endphase des Einsetzens des Honwerkzeugs eine translatorische Bewegung des Honwerkzeuges 2 im Wesentlichen parallel zu einer Honspindelmittelachse 23 stattfinden, bis das Honwerkzeug 2 am Ende dieser ersten Ankopplungsphase (Ankopplungsphase I) in einer Fügeposition ist, bei der die Honwerkzeugmittelachse 24 weitgehend oder exakt koaxial zur Honspindelmittelachse 24 ausgerichtet ist. In der Fügeposition, die im rechten Halbschnitt der Fig. 3 dargestellt ist und nachstehend als Ankopplungsphase 1 bezeichnet wird, liegt zunächst nur eine formschlüssige Kegelverbindung zwischen der Kegelaufnahme 9 der Honspindel 1 und dem Hohlschaftkegel 18 des Honwerkzeugs 2 vor. In der Fügeposition befinden sich alle auf die Ankopplung bezogenen Einrichtungen der Honspindel 1 und des Honwerkzeugs 2 in den Ruhestellungen gemäß der Fig. 1 und 2.

In der zweiten Ankopplungsphase (Ankopplungsphase II), wie sie im linken Halbschnitt der Fig. 3 dargestellt ist, wird die Zustellstange 5 längs der Honspindelmittelachse 23 nach unten in Richtung des Honwerkzeugs 2 bewegt. Damit kann das Steuerrohr 6, das durch die nicht dargestellte Energiespeichereinrichtung in Richtung des Honwerkzeugs 2 gepresst wird, synchron zur Zustellstange 5 nach unten gleiten. Im Verlauf der Translationsbewegung oder Stellbewegung des Steuerrohrs 6 kommen die Steuerflächen 34 des Steuerrohrs 6 in Anlage mit den Schrägflächen 33 der Vorsprünge 31 der Kupplungshaken 8 und verdrängen diese radial nach außen. Da die Kupplungshaken 8 mit den oberen Vorsprüngen 30 beweglich, aber formschlüssig in der Riegelnut 28 aufgenommen sind und hier keine wesentliche radiale oder axiale Bewegung ausführen können, findet eine Schwenkbewegung der Kupplungshaken 8 um orthogonal zur Honspindelmittelachse 23 ausgerichtete und radial davon beabstandete, nicht dargestellte Schwenkachsen statt, die ungefähr den Federring 16 tangieren. Durch diese Schwenkbewegung kommen die äußeren Schrägflächen 32 der unteren Vorsprünge 31 in eine formschlüssige Wirkverbindung mit der umlaufenden Schrägfläche 45 des Hohlschaftkegels 18. Durch diese Wirkverbindung wird eine axiale, gemäß der Darstellung der Fig. 3 nach oben gerichtete Kraft auf den Werkzeugkörper 17 ausgeübt, so dass dieser in die Kegelaufnahme 9 hineingezogen und somit zentriert und fester angekoppelt wird. Sobald sich ein Kräftegleichgewicht zwischen dem Steuerrohr 6, den Kupplungshaken 8 und dem Werkzeugkörper 17 eingestellt hat, kommt das Steuerrohr 6 zur Ruhe, eine im nicht dargestellten Energiespeicher des Steuerrohrs 6 gespeicherter Energiebetrag, also eine Restvorspannung, sichert auch bei dynamischen Stoßbelastungen längs der Honspindelmittelachse 23 eine sichere Verriegelung der Kupplungshaken.

Durch die Bewegung der Zustellstange 5 kommt auch die Druckstangenaufnahme 10 in Verbindung mit der Druckstange 19, eine Verriegelung findet jedoch in der Ankopplungsphase II noch nicht statt. Vielmehr liegt lediglich die Kupplungsdichtung 12 auf einer angefasten Endfläche der Druckstange 19 auf und stellt somit bereits eine abdichtende Verbindung der Fluidbohrung 35 und des Fluidkanals 47 her.

In der Ankopplungsphase III, wie sie im linken Halbschnitt der Fig. 4 dargestellt ist, findet eine weitere Zustellung der Zustellstange 5 in Richtung des Honwerkzeugs 2 statt. Da das Steuerrohr 6 durch die formschlüssige Kopplung der Kupplungshaken 8 an einer weiteren Bewegung in Richtung des Honwerkzeugs 2 gehindert wird, entfernt sich auch die mit der Zustellstange 5 gekoppelte Kupplungshülse 14 vom Steuerrohr 6. Damit kann jedoch die in der Kupplungsfeder 11 gespeicherte Energie freigesetzt werden, die zu einer relativen Verschiebung der Kupplungshülse 14 entgegen der Bewegungsrichtung der Zustellstange 5 führt. Durch diese Relativbewegung werden die Kupplungskugeln 13 mittels der Steuerflächen 15 radial nach innen bewegt und verriegeln durch den Eingriff in die Ringnut 21 formschlüssig die Druckstange 19 an der Zustellstange 5. Die Kupplungsfeder 11 ist wie der Energiespeicher des Steuerrohrs 6 so gewählt, dass in der Verriegelungsstellung noch eine ausreichende Vorspannung oder Restenergiemenge vorliegt, so dass eine sichere Verriegelung auch bei auftretenden Stoßbelastungen gewährleistet ist. Somit ist eine spielfreie, auf Zug und Druck belastbare Ankopplung der Druckstange an die Zustellstange geschaffen.

In der Ankopplungsphase IV, wie sie in der Fig. 5 dargestellt ist, liegt eine vollständige Ankopplung des Werkzeugkörpers 17 am Schaft 3 der Honspindel 1 sowie eine vollständige Ankopplung der Druckstange 19 an der Zustellstange 5 vor. Der gesamte Ankopplungsvorgang wurde ausschließlich durch eine Translationsbewegung, nämlich durch den kontinuierlichen Vorschub der Zustellstange 5 in Richtung des Honwerkzeugs 2, bestimmt. Zur Verkopplung von Druckstange und Zustellstange ist keine Relativverdrehung dieser beiden Elemente erforderlich. Die relativ zur Zustellstange stattfindenden Bewegungen des Steuerrohrs 6 und der Kupplungshülse 14 werden von Energiespeichern hervorgerufen, könnten jedoch auch von Stelleinrichtungen, beispielsweise einem Hydraulikkolben bewirkt werden.

Ein Abkopplungsvorgang des Honwerkzeugs 2 von der Honspindel 1 erfolgt in umgekehrter Reihenfolge der vorstehend beschriebenen Ankopplungsphasen, wobei ausschließlich durch Zurückziehen der Zustellstange 5 zunächst eine Mitnahme der Kupplungshülse 14 erfolgt, die in Anlage mit dem Steuerrohr 6 kommt, wodurch eine Relativbewegung der Kupplungshülse 14 gegenüber der Zustellstange 5 stattfindet und die Kupplungsfeder 11 gespannt wird und die Kupplungskugeln 13 aus der Kupplungsnut 21 der Druckstange 19 entriegelt werden. Durch weiteres Zurückziehen der Zustellstange 5 wird durch die formschlüssige Anlage des Steuerrohrs 6 an der Kupplungshülse 14 auch die Verriegelung der Kupplungshaken 8 mit dem Hohlschaftkegel 18 gelöst und das Honwerkzeug 2 wird aus der Kegelaufnahme 9 freigegeben und kann manuell oder automatisiert durch Wegziehen nach unten entnommen werden.

Bei der Ausführungsform der Fig. 6 ist anstelle der automatisiert kuppelbaren Verbindung zwischen Druckstange 19 und Zustellstange 5 ein vorzugsweise manuell zu verriegelnder Bajonettverschluss vorgesehen. Die Ankopplung des Werkzeugkörpers 17 an den Schaft 3 erfolgt wie vorstehend beschrieben durch eine Bewegung des Steuerrohrs 6.

## Patentansprüche

1. Verfahren zur Ankopplung eines Honwerkzeugs (2) an eine Honspindel (1) mit den Schritten: Einsetzen des Honwerkzeugs (2) in die Honspindel (1) in eine Fügeposition, bei der eine Honwerkzeugmittelachse (24) koaxial zur Honspindelmittelachse (23) ausgerichtet ist; Arretieren des Honwerkzeugs (2) an der Honspindel (1) durch eine Betätigung einer der Honspindel (1) zugeordneten Stelleinrichtung (5, 6), wobei bei der Arretierung des Honwerkzeugs (2) an der Honspindel (1) eine Ankopplung einer Zustellstange (5) der Honspindel (1) an eine Druckstange (19) des Honwerkzeugs (2) vorgenommen wird, **dadurch gekennzeichnet, dass** die Arretierung des Honwerkzeugs (2) an die Honspindel (1) und die Ankopplung der Zustellstange (5) an die Druckstange (19) durch eine einzige Arbeitsbewegung der Zustellstange (5) in Richtung des Honwerkzeugs (2) bewirkt werden.

2. Verfahren nach Anspruch 1, bei dem eine Ankopplung der Zustellstange (5) der Honspindel (1) an die Druckstange (19) des Honwerkzeuges ausschließlich durch eine Translationsbewegung der Zustellstange (5) in Richtung auf die Druckstange (19) ohne Relativverdrehung zwischen Zustellstange und Druckstange bewirkt wird, wobei bei der Ankopplung der Zustellstange (5) der Honspindel an die Druckstange (19) des Honwerkzeuges eine spielfreie, auf Zug und Druck belastbare Verbindung hergestellt wird und/oder bei dem eine Translationsbewegung der Stelleinrichtung (5, 6) durch die Bewegung der Zustellstange (5) bewirkt wird.

3. Verfahren nach Anspruch 1 oder 2, **dadurch gekennzeichnet, dass** eine Verriegelung der Zustellstange (5) an die Druckstange (19) von einer Translationsbewegung der Zustellstange (5) relativ zur Druckstange (19) hervorgerufen wird.

4. Verfahren nach einem der vorhergehenden Ansprüche, **dadurch gekennzeichnet, dass** bei einem Auftreffen der Zustellstange (5) auf die Druckstange (19) eine Bewegung einer Kupplungshülse (14) relativ zur Zustellstange (5) stattfindet, durch die zumindest ein Kupplungskörper (13), insbesondere in radialer Richtung, kraftübertragend an der Druckstange (19) verriegelt wird.

5. Verfahren nach Anspruch 4, wobei die Relativbewegung der Kupplungshülse (14) von einem Energiespeicher (11) bewirkt wird, der durch eine Bewegung der Zustellstange (5) relativ zur Stelleinrichtung (6) freigegeben wird.

6. Verfahren nach einem der vorhergehenden Ansprüche, **dadurch gekennzeichnet, dass** beim Ankoppeln der Zustellstange (5) an die Druckstange (19) eine abgedichtete, kommunizierende Verbindung zwischen Fluidkanälen (35, 47) der Zustellstange (5) und der Druckstange (19) hergestellt wird.

7. Verfahren nach einem der vorhergehenden Ansprüche, **dadurch gekennzeichnet, dass** die Stelleinrichtung (5, 6) längs der Honspindelmittelachse (23) bewegt wird, und/oder dass die Stelleinrichtung (5, 6) zur Arretierung des Honwerkzeugs (2) an der Honspindel (1) in Richtung des Honwerkzeugs (2) bewegt wird, und/oder dass durch die Stellbewegung der Stelleinrichtung (5, 6) zumindest eine Riegeleinrichtung (8, 13) für eine formschlüssige Verbindung des Honwerkzeugs (2) mit der Honspindel (1) betätigt wird.

8. Honspindel (1) mit einem Schaft (3) zur Übertragung von Kräften und Drehmomenten auf einen Werkzeugkörper (17) eines Honwerkzeugs (2), mit einer dem Schaft zugeordneten Zustellstange (5), die für eine Bereitstellung einer Bearbeitungskraft auf eine Druckstange (19) des Honwerkzeugs (2) vorgesehen ist und mit einer endseitig am Schaft (3) vorgesehenen Werkzeugaufnahme (4), die für eine lösbare Ankopplung des Honwerkzeugs (2) gestaltet ist, wobei der Werkzeugaufnahme (4) zumindest eine Stelleinrichtung (5, 6) zugeordnet ist, die für eine Festlegung des Werkzeugkörpers (17) am Schaft (3) ausgebildet ist, **dadurch gekennzeichnet, dass** die Zustellstange (5) mit der Druckstange (19) mit Hilfe einer Translationsbewegung der Zustellstange (5) in Richtung der Druckstange (19) ohne Relativverdrehung zwischen Zustellstange und Druckstange koppelbar ist, wobei der Zustellstange (5) eine Axialkupplung (13, 14) zur spielfreien, auf Zug und Druck belastbaren kraftübertragenden Ankopplung der Druckstange (19) des Honwerkzeugs (2) zugeordnet ist

9. Honspindel nach Anspruch 8, **dadurch gekennzeichnet, dass** die Axialkupplung (13, 14) eine relativ zur Zustellstange (5) längs der Honspindelmittelachse (23) bewegbare Kupplungshülse (14) aufweist, die die Zustellstange (5) zumindest abschnittsweise umgreift, wobei vorzugsweise zwischen der Zustellstange (5) und der Kupplungshülse (14) zumindest ein Energiespeicher (11), insbesondere eine Federeinrichtung, vorgesehen ist, der eine vorgebbare Stellung der Kupplungshülse (14) gegenüber der Zustellstange (5), insbesondere eine Verriegelungsstellung, bestimmt, wobei insbesondere der Zustellstange (5) zumindest ein Kupplungskörper (13) zugeordnet ist, der zur Honspindelmittelachse (23) bewegbar ist und der durch die relativbewegliche Kupplungshülse (14) zwischen einer Entriegelungsstellung und einer Verriegelungsstellung bewegbar ist.

10. Honspindel nach Anspruch 8 oder 9, **dadurch gekennzeichnet, dass** die Stelleinrichtung (5, 6) für eine Auslenkung zumindest eines der Werkzeugaufnahme (4) zugeordneten Riegelelements (8) vorgesehen ist, das für eine Arretierung des Werkzeugkörpers (17) am Schaft (3) gestaltet ist, wobei vorzugsweise die Stelleinrichtung (5, 6) und das zumindest eine Riegelelement (8) für eine Arretierung des Werkzeugkörpers (17) am Schaft (3) mittels einer Translationsbewegung der Stelleinrichtung (5, 6) in Richtung des Honwerkzeugs (2) gestaltet sind, wobei insbesondere die Werkzeugaufnahme (4) eine Ausnehmung (9) zur Aufnahme eines Hohlschaftkegels (18) des Honwerkzeugs (2) aufweist, in der das zumindest eine Riegelelement (8) angeordnet ist.

11. Honspindel nach Anspruch 10, **dadurch gekennzeichnet, dass** sich das Riegelelement (8) zumindest im Wesentlichen längs der Honspindelmittelachse (23) erstreckt und jeweils endseitig angeordnete, insbesondere paddelförmig gestaltete, Vorsprünge (30, 31) zur formschlüssigen Verriegelung am Schaft (3) und/oder am Honwerkzeug (2) aufweist, und/oder dadurch, dass zumindest ein Vorsprung (30, 31) des Riegelelements (8) mit einer Schrägfläche (32, 33) versehen ist, die für die Ausübung einer in Richtung der Honspindel (1) gerichteten Kraft auf das Honwerkzeug (2) vorgesehen ist, und/oder dadurch, dass das zumindest eine Riegelelement (8) in einem von der Ausnehmung (9) in der Honspindel (1) und der Stelleinrichtung (5, 6) begrenzten Riegelraum (29) formschlüssig und beweglich, insbesondere schwenkbeweglich, aufgenommen ist.

12. Honspindel nach einem der Ansprüche 8 bis 11, **dadurch gekennzeichnet, dass** die Zustellstange (5) einen Fluidkanal (35) zur Förderung eines Fluids aufweist und mit einer Dichteinrichtung (12) versehen ist, die eine abdichtende Verbindung mit einem endseitig vorgesehenen Druckstangenabschnitt (19) ermöglicht, der ebenfalls einen Fluidkanal (47) aufweist.

13. Honwerkzeug (2) zur Durchführung eines Honvorgangs an einem Werkstück, mit einem Werkzeugkörper (17) und zumindest einem relativ zum Werkzeugkörper (17) beweglich angebrachten Schneidstoffkörper (22), sowie mit einer Druckstange, die zur Ansteuerung des Schneidstoffkörpers (22) längs einer Mittelachse (24) des Werkzeugkörpers (17) bewegbar ist und die eine Kupplungseinrichtung (21) für eine lösbare, kraftübertragende Verbindung mit einer Zustellstange (5) einer Honspindel (1) aufweist, wobei der Werkzeugkörper (17) an seinem dem Schneidstoffkörper (22) abgewandten Endbereich einen zumindest abschnittsweise kegelstumpfförmigen Kupplungsabschnitt (18) zur Ankopplung an eine korrespondierend geformte Werkzeugaufnahme (4) der Honspindel (1) aufweist, **dadurch gekennzeichnet, dass** die Zustellstange (5) mit der Druckstange (19) mit Hilfe einer Translationsbewegung der Zustellstange (5) in Richtung der Druckstange (19) ohne Relativverdrehung zwischen Zustellstange und Druckstange derart koppelbar ist, dass zwischen der Zustellstange (5) und der Druckstange (19) eine spielfreie, auf Zug und Druck belastbare Verbindung herstellbar ist.

14. Honwerkzeug nach Anspruch 13, **dadurch gekennzeichnet, dass** der abschnittsweise kegelförmige Kupplungsabschnitt (18) als Hohlschaftkegel ausgeführt ist, wobei der Hohlschaftkegel (18) vorzugsweise zumindest eine Ausnehmung (44) aufweist, die für eine formschlüssige Aufnahme eines Riegelelements (8) einer Honspindel (1) vorgesehen ist und zumindest eine Schrägfläche (45) aufweist.

15. Honwerkzeug nach Anspruch 13 oder 14 **dadurch gekennzeichnet, dass** die Druckstange (19) in einem dem Schneidstoffkörper (22) abgewandten Endbereich zumindest eine Ausnehmung (21), insbesondere eine umlaufende Nut, zur formschlüssigen Aufnahme eines der Honspindel (1) zugeordneten Kupplungskörpers (13) aufweist.

## Claims

1. Method for coupling a honing tool (2) to a honing spindle (1), having the steps of: inserting the honing tool (2) into the honing spindle (1) in a joining position in which a honing tool central axis (24) is oriented coaxially with the honing spindle central axis (23); arresting the honing tool (2) on the honing spindle (1) by actuation of an adjusting device (5, 6) assigned to the honing spindle (1), wherein, when the honing tool (2) is arrested on the honing spindle (1), an infeed rod (5) of the honing spindle (1) is coupled to a push rod (19) of the honing tool (2), **characterized in that** the arresting of the honing tool (2) to the honing spindle (1) and the coupling of the infeed rod (5) to the push rod (19) are effected by a single working movement of the infeed rod (5) in the direction of the honing tool (2).

2. Method according to Claim 1, wherein coupling of the infeed rod (5) of the honing spindle (1) to the push rod (19) of the honing tool is effected exclusively by a translatory movement of the infeed rod (5) in the direction of the push rod (19) without relative rotation between the infeed rod and the push rod, wherein, when the infeed rod (5) of the honing spindle is coupled to the push rod (19) of the honing tool, a play-free connection that can be subjected to tensile and compressive loading is produced, and/or wherein a translatory movement of the adjusting device (5, 6) is effected by the movement of the infeed rod (5) .

3. Method according to Claim 1 or 2, **characterized in that** locking of the infeed rod (5) to the push rod (19) is brought about by a translatory movement of the infeed rod (5) in relation to the push rod (19).

4. Method according to one of the preceding claims, **characterized in that**, when the infeed rod (5) butts against the push rod (19), a movement of the coupling sleeve (14) in relation to the infeed rod (5) takes place, and as a result at least one coupling body (13) is locked to the push rod (19) in a force-transmitting manner, in particular in the radial direction.

5. Method according to Claim 4, wherein the relative movement of the coupling sleeve (14) is effected by an energy store (11) which is released by a movement of the infeed rod (5) in relation to the adjusting device (6) .

6. Method according to one of the preceding claims, **characterized in that**, when the infeed rod (5) is coupled to the push rod (19), a sealed, communicating connection is established between fluid ducts (35, 47) in the infeed rod (5) and the push rod (19).

7. Method according to one of the preceding claims, **characterized in that** the adjusting device (5, 6) is moved along the honing spindle central axis (23), and/or **in that** the adjusting device (5, 6) is moved in the direction of the honing tool (2) in order to arrest the honing tool (2) on the honing spindle (1), and/or **in that** the adjusting movement of the adjusting device (5, 6) actuates at least one locking device (8, 13) for form-fitting connection of the honing tool (2) to the honing spindle (1).

8. Honing spindle (1) having a shank (3) for transmitting forces and torques to a tool body (17) of a honing tool (2), having an infeed rod (5) which is assigned to the shank and is provided for providing a machining force to a push rod (19) of the honing tool (2), and having a tool holder (4) which is provided at the end of the shank (3) and is designed for releasable coupling of the honing tool (2), wherein the tool holder (4) is assigned at least one adjusting device (5, 6), which is configured to fix the tool body (17) to the shank (3), **characterized in that** the infeed rod (5) can be coupled to the push rod (19) with the aid of a translatory movement of the infeed rod (5) in the direction of the push rod (19) without relative rotation between the infeed rod and the push rod, wherein the infeed rod (5) is assigned an axial coupling (13, 14) for play-free, force-transmitting coupling, that can be subjected to tensile and compressive loading, of the push rod (19) of the honing tool (2) .

9. Honing spindle according to Claim 8, **characterized in that** the axial coupling (13, 14) has a coupling sleeve (14) which is movable in relation to the infeed rod (5) along the honing spindle central axis (23) and engages at least partly around the infeed rod (5), wherein at least one energy store (11), in particular a spring device, is provided preferably between the infeed rod (5) and the coupling sleeve (14), said energy store (11) determining a predefinable position of the coupling sleeve (14) with respect to the infeed rod (5), in particular a locking position, wherein at least one coupling body (13) is assigned in particular to the infeed rod (5), said coupling body (13) being movable in relation to the honing spindle central axis (23) and being movable between an unlocking position and a locking position by the coupling sleeve (14) capable of relative movement.

10. Honing spindle according to Claim 8 or 9, **characterized in that** the adjusting device (5, 6) is provided to deflect at least one locking element (8) assigned to the tool holder (4), said locking element (8) being designed to arrest the tool body (17) on the shank (3), wherein preferably the adjusting device (5, 6) and the at least one locking element (8) are designed to arrest the tool body (17) on the shank (3) by means of a translatory movement of the adjusting device (5, 6) in the direction of the honing tool (2), wherein in particular the tool holder (4) has a recess (9) for receiving a hollow shank taper (18) of the honing tool (2), the at least one locking element (8) being arranged in said recess (9).

11. Honing spindle according to Claim 10, **characterized in that** the locking element (8) extends at least substantially along the honing spindle central axis (23) and has protrusions (30, 31), which are arranged in each case on the end side and are designed in particular in a paddle-shaped manner, for locking in a form-fitting manner to the shank (3) and/or to the honing tool (2), and/or **in that** at least one protrusion (30, 31) of the locking element (8) is provided with an oblique surface (32, 33) which is provided to exert a force directed in the direction of the honing spindle (1) into the honing tool (2), and/or **in that** the at least one locking element (8) is received in a form-fitting and movable, in particular pivotably movable, manner in a locking space (28) bounded by the recess (9) in the honing spindle (1) and the adjusting device (5, 6) .

12. Honing spindle according to one of Claims 8 to 11, **characterized in that** the infeed rod (5) has a fluid duct (35) for conveying a fluid and is provided with a sealing device (12) which enables a sealing connection to a push rod portion (19) provided on the end side, said push rod portion (19) likewise having a fluid duct (47).

13. Honing tool (2) for carrying out a honing operation on a workpiece, having a tool body (17) and at least one cutting-material body (22) fitted in a movable manner in relation to the tool body (17), and also having a push rod, which is movable in order to drive the cutting-material body (22) along a central axis (24) of the tool body (17) and which has a coupling device (21) for a releasable, force-transmitting connection to an infeed rod (5) of a honing spindle (1), wherein the tool body (17) has, in its end region remote from the cutting-material body (22), an at least partly frustoconical coupling portion (18) for coupling to a correspondingly shaped tool holder (4) of the honing spindle (1), **characterized in that** the infeed rod (5) can be coupled to the push rod (19) with the aid of a translatory movement of the infeed rod (5) in the direction of the push rod (19) without relative rotation between the infeed rod and the push rod, such that a play-free connection that can be subjected to tensile and compressive loading can be produced between the infeed rod (5) and the push rod (19).

14. Honing tool according to Claim 13, **characterized in that** the partly conical coupling portion (18) is configured as a hollow shank taper, wherein the hollow shank taper (18) has preferably at least one recess (44) which is provided to receive a locking element (8) of a honing spindle (1) in a form-fitting manner and has at least one oblique surface (45).

15. Honing tool according to Claim 13 or 14, **characterized in that** the push rod (19) has, in an end region remote from the cutting-material body (22), at least one recess (21), in particular a circumferential groove, for receiving a coupling body (13) assigned to the honing spindle (1) in a form-fitting manner.

## Revendications

1. Procédé d'accouplement d'un outil de rodage (2) à une broche de rodage (1), comprenant les étapes suivantes : insertion de l'outil de rodage (2) dans la broche de rodage (1) dans une position d'assemblage dans laquelle un axe médian (24) de l'outil de rodage est orienté coaxialement à l'axe médian (23) de la broche de rodage ; blocage de l'outil de rodage (2) sur la broche de rodage (1) par un actionnement d'un dispositif de réglage (5, 6) associé à la broche de rodage (1), un accouplement d'une tige d'avance (5) de la broche de rodage (1) à une tige de poussée (19) de l'outil de rodage (2) étant effectué lors du blocage de l'outil de rodage (2) sur la broche de rodage (1), **caractérisé en ce que** le blocage de l'outil de rodage (2) sur la broche de rodage (1) et l'accouplement de la tige d'avance (5) à la tige de poussée (19) sont provoqués par un déplacement de travail unique de la tige d'avance (5) dans la direction de l'outil de rodage (2).

2. Procédé selon la revendication 1, dans lequel un accouplement de la tige d'avance (5) de la broche de rodage (1) à la tige de poussée (19) de l'outil de rodage est provoqué exclusivement par un déplacement de translation de la tige d'avance (5) dans la direction de la tige de poussée (19) sans rotation relative entre la tige d'avance et la tige de poussée, une liaison sans jeu qui peut être sollicitée en traction et en compression étant réalisée lors de l'accouplement de la tige d'avance (5) de la broche de rodage à la tige de poussée (19) de l'outil de rodage, et/ou dans lequel un déplacement de translation du dispositif de réglage (5, 6) est provoqué par le déplacement de la tige d'avance (5).

3. Procédé selon la revendication 1 ou 2, **caractérisé en ce qu'**un verrouillage de la tige d'avance (5) sur la tige de poussée (19) est produit par un déplacement de translation de la tige d'avance (5) par rapport à la tige de poussée (19).

4. Procédé selon l'une quelconque des revendications précédentes, **caractérisé en ce que** lorsque la tige d'avance (5) vient en contact avec la tige de poussée (19), un déplacement d'une douille d'accouplement (14) par rapport à la tige d'avance (5) a lieu, au moyen duquel déplacement au moins un corps d'accouplement (13) est verrouillé, en particulier dans la direction radiale, contre la tige de poussée (19) avec transfert de force.

5. Procédé selon la revendication 4, dans lequel le déplacement relatif de la douille d'accouplement (14) est provoqué par un accumulateur d'énergie (11) qui est libéré par un déplacement de la tige d'avance (5) par rapport au dispositif de réglage (6).

6. Procédé selon l'une quelconque des revendications précédentes, **caractérisé en ce qu'**une liaison étanche communicante entre des canaux de fluide (35, 47) de la tige d'avance (5) et de la tige de poussée (19) est réalisée lors de l'accouplement de la tige d'avance (5) à la tige de poussée (19).

7. Procédé selon l'une quelconque des revendications précédentes, **caractérisé en ce que** le dispositif de réglage (5, 6) est déplacé le long de l'axe médian (23) de la broche de rodage, et/ou **en ce que** le dispositif de réglage (5, 6) est déplacé dans la direction de l'outil de rodage (2) pour bloquer l'outil de rodage (2) sur la broche de rodage (1), et/ou **en ce qu'**au moins un dispositif de verrouillage (8, 13) pour une liaison par engagement par complémentarité de formes de l'outil de rodage (2) à la broche de rodage (1) est actionné par le déplacement de réglage du dispositif de réglage (5, 6).

8. Broche de rodage (1) comprenant une queue (3) pour transférer des forces et des couples à un corps d'outil (17) d'un outil de rodage (2), comprenant une tige d'avance (5) associée à la queue, laquelle tige d'avance est prévue pour fournir une force d'usinage à une tige de poussée (19) de l'outil de rodage (2), et comprenant un logement d'outil (4) qui est prévu sur la queue (3) à son extrémité et qui est configuré pour un accouplement libérable de l'outil de rodage (2), au moins un dispositif de réglage (5, 6) étant associé au logement d'outil (4), lequel dispositif de réglage est réalisé pour une fixation du corps d'outil (17) sur la queue (3), **caractérisée en ce que** la tige d'avance (5) peut être accouplée à la tige de poussée (19) à l'aide d'un déplacement de translation de la tige d'avance (5) dans la direction de la tige de poussée (19) sans rotation relative entre la tige d'avance et la tige de poussée, un accouplement axial (13, 14) pour l'accouplement sans jeu avec transfert de force et pouvant être sollicité en traction et en compression de la tige de poussée (19) de l'outil de rodage (2) étant associé à la tige d'avance (5).

9. Broche de rodage selon la revendication 8, **caractérisée en ce que** l'accouplement axial (13, 14) comprend une douille d'accouplement (14) qui peut être déplacée par rapport à la tige d'avance (5) le long de l'axe médian (23) de la broche de rodage et qui vient en prise au moins par sections autour de la tige d'avance (5), au moins un accumulateur d'énergie (11), en particulier un dispositif à ressort, étant prévu de préférence entre la tige d'avance (5) et la douille d'accouplement (14), lequel accumulateur d'énergie détermine une position prédéfinissable de la douille d'accouplement (14) par rapport à la tige d'avance (5), en particulier une position de verrouillage, au moins un corps d'accouplement (13) étant associé en particulier à la tige d'avance (5), lequel corps d'accouplement peut être déplacé par rapport à l'axe médian (23) de la broche de rodage et peut être déplacé entre une position de déverrouillage et une position de verrouillage au moyen de la douille d'accouplement (14) mobile relativement.

10. Broche de rodage selon la revendication 8 ou 9, **caractérisée en ce que** le dispositif de réglage (5, 6) est prévu pour une déviation d'au moins un élément de verrouillage (8) associé au logement d'outil (4), lequel élément de verrouillage est configuré pour un blocage du corps d'outil (17) sur la queue (3), le dispositif de réglage (5, 6) et l'au moins un élément de verrouillage (8) étant de préférence configurés pour un blocage du corps d'outil (17) sur la queue (3) au moyen d'un déplacement de translation du dispositif de réglage (5, 6) dans la direction de l'outil de rodage (2), le logement d'outil (4) comprenant en particulier un évidement (9) pour loger un cône à queue creuse (18) de l'outil de rodage (2), dans lequel évidement est disposé l'au moins un élément de verrouillage (8).

11. Broche de rodage selon la revendication 10, **caractérisée en ce que** l'élément de verrouillage (8) s'étend au moins sensiblement le long de l'axe médian (23) de la broche de rodage et comprend des saillies (30, 31) qui sont disposées respectivement à ses extrémités, et qui sont en particulier configurées en forme de palette, pour le verrouillage par engagement par complémentarité de formes sur la queue (3) et/ou sur l'outil de rodage (2), et/ou **en ce qu'**au moins une saillie (30, 31) de l'élément de verrouillage (8) est pourvue d'une surface oblique (32, 33) qui est prévue pour exercer sur l'outil de rodage (2) une force orientée dans la direction de la broche de rodage (1), et/ou **en ce que** l'au moins un élément de verrouillage (8) est reçu par engagement par complémentarité de formes et de manière mobile, en particulier de manière mobile en pivotement, dans un espace de verrouillage (28) délimité par l'évidement (9) dans la broche de rodage (1) et par le dispositif de réglage (5, 6).

12. Broche de rodage selon l'une quelconque des revendications 8 à 11, **caractérisée en ce que** la tige d'avance (5) comprend un canal de fluide (35) pour le transport d'un fluide et est pourvue d'un dispositif d'étanchéité (12) qui permet une liaison étanche à une section de la tige de poussée (19) prévue à son extrémité, laquelle section de la tige de poussée comprend également un canal de fluide (47).

13. Outil de rodage (2) pour effectuer une opération de rodage sur une pièce, comprenant un corps d'outil (17) et au moins un corps en matière de coupe (22) monté mobile par rapport au corps d'outil (17), ainsi qu'une tige de poussée qui peut être déplacée le long d'un axe médian (24) du corps d'outil (17) pour la commande du corps en matière de coupe (22) et qui comprend un dispositif d'accouplement (21) pour une liaison libérable avec transfert de force à une tige d'avance (5) d'une broche de rodage (1), le corps d'outil (17) comprenant, au niveau de sa région d'extrémité opposée au corps en matière de coupe (22), une section d'accouplement (18) de forme tronconique au moins par sections pour l'accouplement à un logement d'outil (4), formé de manière correspondante, de la broche de rodage (1), **caractérisé en ce que** la tige d'avance (5) peut être accouplée à la tige de poussée (19) à l'aide d'un déplacement de translation de la tige d'avance (5) dans la direction de la tige de poussée (19) sans rotation relative entre la tige d'avance et la tige de poussée de telle sorte qu'une liaison sans jeu qui peut être sollicitée en traction et en compression puisse être réalisée entre la tige d'avance (5) et la tige de poussée (19).

14. Outil de rodage selon la revendication 13, **caractérisé en ce que** la section d'accouplement (18) conique par sections est réalisée sous forme de cône à queue creuse, le cône à queue creuse (18) comprenant de préférence au moins un évidement (44) qui est prévu pour loger par engagement par complémentarité de formes un élément de verrouillage (8) d'une broche de rodage (1) et qui comprend au moins une surface oblique (45).

15. Outil de rodage selon la revendication 13 ou 14, **caractérisé en ce que** la tige de poussée (19) comprend, dans une région d'extrémité opposée au corps en matière de coupe (22), au moins un évidement (21), en particulier une rainure périphérique, pour loger par engagement par complémentarité de formes un corps d'accouplement (13) associé à la broche de rodage (1).
